# FASCICULE DE BREVET EUROPEEN

(11) **EP 3 297 492 B1**
(45) Date de publication et mention de la délivrance du brevet: **28.12.2022**
(21) Numéro de dépôt: 16733135.4
(22) Date de dépôt: 13.05.2016
(51) Int. Cl.: A45D 40/04, A45D 40/06

(54) **MOYEN DE RETENUE MÉCANIQUE D'UN ÉTUI COSMÉTIQUE**
MECHANISCHE HALTEVORRICHTUNG EINER KOSMETIKDOSE
MECHANICAL RETAINING MEANS OF A COSMETICS CASE

(30) Priorité: 18.05.2015 FR 1554421
(43) Date de publication de la demande: 28.03.2018
(73) Titulaire: Reboul S.A.S., 74650 Chavanod (FR)
(72) Inventeur: VACHERON, Frédéric, 74290 Menthon Saint Bernard (FR); DOMY, Michel, 74960 Cran Gevrier (FR)
(74) Mandataire: CAPRI
(86) Numéro de dépôt international: PCT/FR2016/051145
(87) Numéro de publication internationale: WO 2016/185121

(56) Documents cités:
- DE-U1- 29 621 193
- JP-A- 2000 050 949
- JP-A- 2001 286 336
- US-A- 2 508 164
- US-A- 3 547 551

## Description

La présente invention concerne des moyens de retenue mécanique d'une chemise métallique sur une enveloppe en matière synthétique, d'un étui tournant du type de ceux utilisés pour contenir des produits cosmétiques, tels qu'un bâton de rouge à lèvres ou de crèmes labiales.

Lors du transport, du stockage et d'utilisations répétées de ce type d'étui cosmétique, il y a un risque que la chemise métallique se désolidarise de l'enveloppe en matière synthétique, empêchant ainsi son utilisation. Ce phénomène est accentué lorsque le capot est directement emmanché sur la chemise métallique. Cette dernière étant sollicitée en traction à chaque utilisation lors du retrait du capot.

Une chemise métallique est communément fixée par l'utilisation de colles. Le désavantage majeur de ce mode de fixation, réside en ce qu'il nécessite une opération intermédiaire préalable à l'assemblage final, dont la mise en œuvre est complexe. Ce mode requiert également une quantité de colle précise, afin notamment d'éviter toute bavure. La colle peut également présenter un défaut de tenue dans des conditions extrêmes, telles que lors de chocs mécaniques ou thermiques, lors des phases de conditionnement de la pâte de rouge à lèvres ou de crèmes labiales, ainsi que lors des phases d'expéditions des produits.

Un autre moyen communément utilisé est le serrage mécanique, de la chemise métallique en périphérie de l'enveloppe en matière synthétique. Ce moyen de fixation a un impact non négligeable sur le couple de fonctionnement du mécanisme tournant. Ce qui n'est pas acceptable sur un étui de bonne facture. Ce moyen ne permet pas non plus de garantir la tenue, car le serrage est impacté par les variations dimensionnelles de production et les conformations de la matière synthétique.

La présente invention propose ainsi des moyens de retenue mécanique, permettant de pallier aux inconvénients précités. Le document JP 2000 050949 A divulgue un étui cosmétique tournant selon le préambule de la revendication 1. Les documents US 2 508 164 A, US 3 547 551 A divulguent des étuis cosmétiques tournants selon le contexte.

Ainsi, l'étui cosmétique tournant, destiné à recevoir un produit cosmétique, tel qu'un bâton de rouge à lèvres ou de crème labiale, selon l'invention, est décrit dans la revendication 1.

Selon un mode de réalisation, qui ne fait pas partie de l'invention, la pièce comprenant au moins un profil en saillie est la chemise métallique, ledit au moins profil en saillie étant dirigé vers l'intérieur, à savoir vers la gaine en matière synthétique, tandis que cette dernière comprend au moins un profil en creux.

Selon le mode de réalisation précédent, qui ne fait pas partie de l'invention, au moins un profil en saillie est traversant dans la paroi de la chemise métallique créant au moins une ouverture, tandis qu'au moins un profil en saillie traversant est composée d'une fenêtre et d'une forme faisant saillie vers l'intérieur.

Selon le mode de réalisation précédent, qui ne fait pas partie de l'invention, la paroi de la gaine en matière synthétique comprend une forme complémentaire à la fenêtre agencée en correspondance, la dite forme complémentaire faisant saillie vers l'extérieur, à savoir vers la chemise métallique.

Selon un autre mode de réalisation, qui ne fait pas partie de l'invention, la pièce comprenant au moins un profil en saillie est la gaine en matière synthétique, ledit au moins profil en saillie étant dirigé vers l'extérieur, à savoir vers la chemise métallique, tandis que cette dernière comprend au moins un profil en creux.

Selon le mode de réalisation précédent, le profil en creux de la chemise métallique est une fenêtre.

Ajoutons que selon un mode d'exécution, la gaine en matière synthétique est une enveloppe spiralée comprenant au moins une rainure hélicoïdale sur sa face intérieure, tandis que l'étui cosmétique tournant comprend une gaine à glissière(s) comprenant en partie supérieure, un moyen de butée supérieur faisant saillie vers l'extérieur, dans laquelle est monté coulissant un curseur, destiné à recevoir ledit produit cosmétique, ledit curseur est équipé d'au moins un ergot engagé dans ladite glissière et se prolongeant dans une rainure hélicoïdale de l'enveloppe spiralée, cette dernière est emmanchée sur ladite gaine et est retenue, en partie supérieure, par le moyen de butée supérieur.

Selon le mode d'exécution précédent, au moins une rainure hélicoïdale correspondant à une première zone, qu'on qualifiera de zone négative, et une seconde zone qu'on qualifiera de zone positive, correspondant à la zone agencée entre deux portions de rainure hélicoïdale, tandis qu'au moins un profil en saillie est localisé en correspondance d'au moins une zone positive de l'enveloppe spiralée.

Selon un autre mode d'exécution, la gaine en matière synthétique est une gaine à glissière(s) inversée comprenant une partie supérieure dans laquelle est enchâssée la chemise métallique, et une partie inférieure comprenant au moins une glissière, préférentiellement, la chemise métallique est enchâssée dans un berceau localisé en partie supérieure de la gaine inversée à glissière, tandis qu'un curseur destiné à recevoir ledit produit cosmétique, est enchâssé dans la gaine inversée à glissière(s), tandis qu'une enveloppe spiralée est emmanchée sur la partie inférieure de cette dernière.

Selon un autre mode d'exécution, la gaine en matière synthétique est un guide, comprenant une partie supérieure dans laquelle est emmanchée la chemise métallique, et une partie inférieure, tandis que la partie inférieure du guide est emmanchée sur la partie supérieure d'une pièce communément appelée noix, tandis qu'une partie inférieure d'un curseur est une tige enchâssée dans une partie intérieure filetée de la noix.

D'autres caractéristiques et avantages de l'invention se dégageront de la description qui va suivre en regard des dessins annexés qui ne sont donnés qu'à titre d'exemples non limitatifs.
La figure 1 est une vue de face d'un étui cosmétique selon un mode de réalisation, qui ne fait pas partie de l'invention.
La figure 2 est une vue en coupe de la figure 1.
La figure 3 est un grossissement de la figure 2.
La figure 4a est un grossissement de la figure 2 selon l'invention.
La figure 4b est une vue de face de la figure 4a.
La figure 5 est une vue de face d'une déformation permanente selon un mode d'exécution, ne formant pas partie de l'invention.
La figure 6 est une vue de face d'une déformation permanente selon un autre mode d'exécution, ne formant pas partie de l'invention.
La figure 7 est une vue de face d'une déformation permanente selon un autre mode d'exécution, ne formant pas partie de l'invention.
La figure 8 est une vue en coupe d'un étui cosmétique selon un autre mode d'exécution, ne formant pas partie de l'invention.
La figure 9 est une vue en coupe d'un étui cosmétique selon un mode d'exécution, ne formant pas partie de l'invention.

Ainsi, l'étui tournant, selon l'invention, comprend une chemise métallique (5), communément appelé corps métal, sur laquelle vient s'emmancher directement ou indirectement, un capot de fermeture, cette chemise métallique (5) est elle-même emmanchée sur une gaine en matière synthétique et maintenue solidaire mécaniquement par coopération de forme.

Selon un mode de réalisation, l'étui tournant est doté d'un capot de fermeture, venant se positionner de manière amovible directement à l'extrémité libre de l'étui, et vient en position fermée se positionner autour de la chemise métallique (5) pour fermer complètement l'étui tournant de manière hermétique.

Selon un autre mode de réalisation, le capot de fermeture vient s'emmancher indirectement autour de la chemise métallique (5), via une nervure annulaire agencée en périphérie inférieure de cette dernière.

Ajoutons que la tenue mécanique est réalisée par l'assemblage en coopération de profils en saillie et en creux entre ces deux pièces, à savoir la chemise métallique (5) et la gaine en matière synthétique, selon la revendication 1.

Notons que l'une des pièces comprend au moins un profil en saillie, tandis que l'autre comprend au moins un profil en creux, les profils en creux et en saillie étant agencés en correspondance.

Selon une alternative de l'invention, qui ne forme pas partie de l'invention, au moins un profil en saillie est agencé sur la chemise métallique (5), le profil en saillie étant dirigé vers l'intérieur, à savoir vers la gaine en matière synthétique, cette dernière comprenant au moins un profil en creux, agencé en correspondance.

Selon une autre alternative, qui ne forme pas partie de l'invention, au moins un profil en saillie est agencé sur la gaine en matière synthétique, le profil en saillie étant dirigé vers l'extérieur, à savoir vers la chemise métallique (5), cette dernière comprenant au moins un profil en creux, agencé en correspondance.

Selon une troisième alternative, qui ne forme pas partie de l'invention, combinant les deux précédentes alternatives de l'invention, les deux pièces assemblées par coopération de forme comprennent chacune à la fois au moins un profil en saillie et au moins un profil en creux.

Les profils par coopération de forme sont réalisés soit préalablement à l'assemblage, soit lors de la mise en forme ou du moulage, de la chemise métallique (5) et de la gaine en matière synthétique, soit après assemblage de ces dernières.

Précisons qu'un profil en saillie est avantageusement une saillie (13), un enfoncement (14) ou une fenêtre (15) et une forme (16) faisant saillie, tandis qu'un profil en creux est avantageusement une fenêtre (15), un enfoncement réalisé en force ou un moulage dans la gaine en matière synthétique.

Selon un mode d'exécution, qui ne forme pas partie de l'invention, tel qu'illustré à la figure 3, au moins un profil en saillie est une saillie (13), de préférence au moins deux saillies (13) agencées de manière diamétralement opposées, et est/sont réalisée(s) par une déformation permanente de manière non perforante dans la paroi de la chemise métallique (5).

Une saillie (13) est réalisée, selon un mode de réalisation, par un procédé de picotage, résultant en au moins une déformation intérieure de la paroi de la chemise métallique (5). Ce procédé de picotage est réalisé avantageusement par l'utilisation de deux outils comportant une gravure de la géométrie de la saillie (13).

Ces saillies (13) résultantes ont la forme de la gravure correspondante, de préférence ayant un profil comprenant au moins une arête, telles que pyramidale, prismatique ou tout autre forme.

Selon le mode de l'invention, au moins un profil en saillie, au niveau de la chemise métallique (5), est réalisé par un procédé d'enfoncement, résultant en une découpe partielle de la paroi. L'enfoncement (14) résultant est par exemple sous une forme semi-cylindrique, au moins ouvert vers le haut, tel qu'illustré aux figures 4a et 4b.

Selon le mode d'exécution précédent, un enfoncement (14) au moins ouvert vers le haut, vient créer une contre forme, à savoir un profil en creux au niveau de la paroi de la gaine en matière synthétique lors de l'assemblage en force de cette dernière avec la chemise métallique (5), mais il pourrait en être autrement, un profil en creux complémentaire à l'enfoncement (14) est réalisé préalablement à l'emmanchement de la chemise métallique (5) au de la gaine en matière synthétique. Ainsi, un enfoncement (14) au moins ouvert vers le haut, vient collaborer avec une contre forme, réalisée au préalable ou moulée, au niveau de la paroi de la gaine en matière synthétique. La contre forme et l'enfoncement (14) faisant saillie venant s'imbriquer en complémentarité, assurant un maintien mécanique de l'ensemble.

Selon un autre mode d'exécution, ne formant pas partie de l'invention, tel qu'illustré aux figures 5 et 7, au moins un profil en saillie est réalisé par poinçonnage. Un procédé de poinçonnage, produit une fenêtre (15) et avantageusement une forme (16) spécifique. Cette forme (16) spécifique faisant saillie, soit crée un profil en creux dans la gaine en matière synthétique lors de l'assemblage, soit collabore avec un profil en creux agencé dans cette dernière.

Selon le mode d'exécution précédent, en plus de la collaboration de forme entre la forme (16) et le profil en creux agencé dans la gaine en matière synthétique, un profil en saillie au niveau de cette dernière collabore avec la fenêtre (15) de la chemise métallique (5).

Selon un mode d'exécution, ne formant pas partie de l'invention, tel qu'illustré à la figure 6, la gaine en matière synthétique comprend une forme complémentaire (19) faisant saillie vers l'extérieur, à savoir vers la chemise métallique (5), de préférence moulée, à la fenêtre (16) correspondant à un profil en creux. La forme complémentaire (19) faisant saillie et la fenêtre (15) viennent s'imbriquer en complémentarité, assurant un maintien mécanique de l'ensemble.

Différents mécanismes d'étui tournant comprenant chacun une chemise métallique emmanchée sur une gaine en matière synthétique sont disponibles sur le marché. Cependant la gaine en matière synthétique a généralement une fonction différente et constitue une pièce structurellement différenciée, telle qu'une enveloppe spiralée (4), une gaine inversée (20) à glissière(s) (10) ou un guide (21). Ces différents mécanismes d'étui tournant seront explicités dans la suite de la description.

Selon un mode de réalisation, la gaine en matière synthétique est une enveloppe spiralée (4). Ainsi un étui tournant, tel qu'illustré à la figure 2, comprend avantageusement une couronne (1) solidaire ou faisant partit intégrante de la partie inférieure d'une gaine (2) à glissière (10), à l'intérieur duquel est monté mobile, en déplacement, un curseur (3) destiné à recevoir un produit cosmétique. La gaine (2) à glissière(s) (10) est enchâssée dans une enveloppe spiralée (4) montée en collaboration avec une chemise métallique (5) par coopération de forme. La gaine (2) à glissière(s) (10) et avantageusement la couronne (1), forment un sous-ensemble, monté mobile en libre rotation axiale par rapport à l'ensemble formé par l'enveloppe spiralée (4) et la chemise métallique (5).

Ajoutons que la gaine (2) à glissière(s) (10), permet d'entraîner le curseur (3) en translation axiale, lors de la rotation axiale de l'ensemble formé par la couronne (1) et la gaine (2) à glissière(s) (10). Cet ensemble est agencé de manière à ce que la rotation axiale de la couronne (1) entraîne le curseur (3) dans un mouvement de vrille. Ce mouvement se décompose en une rotation et une translation, toutes deux simultanées et axiales par rapport à l'ensemble formé par l'enveloppe spiralée (4) et la chemise métallique (5).

Notons que la gaine (2) à glissière(s) (10) comporte, avantageusement deux glissières (10) agencées de manière diamétralement opposée, ménagée longitudinalement dans au moins une portion de sa paroi cylindrique.

Précisons que la gaine (2) à glissière(s) (10) comprend un moyen de butée supérieur (8) et un moyen de butée inférieur (9) faisant saillies vers l'extérieur. En d'autres termes, ces moyens de butée (8, 9) sont avantageusement représentés par des nervures périphériques annulaires.

L'enveloppe spiralée (4) comporte dans sa paroi intérieure, au moins une rainure (6) en hélice, fermée au moins à son extrémité supérieure, de préférence deux rainures (6) hélicoïdales, diamétralement opposées.

L'enveloppe spiralée (4), comprend ainsi au moins une rainure hélicoïdale (6) correspondant à une première zone, qu'on qualifiera de zone négative, et une seconde zone qu'on qualifiera de zone positive, correspondant à la zone agencée entre deux portions de rainure hélicoïdale (6). Il est entendu que la zone positive a une épaisseur plus importante que celle de la zone négative.

Au moins un profil est avantageusement agencé au niveau d'au moins une zone positive de l'enveloppe spiralée (4). Cette configuration permet d'éviter un défaut de fonctionnement du mécanisme de rotation du curseur (3) au niveau d'au moins une rainure (6) hélicoïdale de l'enveloppe spiralée (4).

Selon un mode de réalisation préféré, au moins un profil en saillie monté en collaboration avec au moins un profil en creux sont localisés au niveau d'une zone positive de l'enveloppe spiralée (4).

L'enveloppe spiralée (4) est retenue par le moyen de butée supérieur (8) et le moyen de butée inférieur (9) de la gaine (2).

La chemise métallique (5) comprend avantageusement, en partie supérieure, un rebord (11), faisant saillie vers l'intérieur.

Le curseur (3) comprend en outre au moins un ergot (7) traversant au moins une glissière (10) de la gaine (2) et coopérant avec au moins une rainure (6) de l'enveloppe spiralée (4). Au moins un ergot (7) coopère ainsi en coulissement avec au moins une glissière (10) et se prolongeant dans une rainure hélicoïdale (6), permettant d'entraîner le curseur (3) en translation axiale par rapport à la couronne (1), lors de la rotation de l'ensemble formé par l'enveloppe spiralée (4) et la chemise métallique (5).

La partie haute de la couronne (1) vient s'insérer avantageusement entre la partie extérieure de la gaine (2) et la partie intérieure de l'enveloppe spiralée (4), en dessous des moyens de butée inférieurs (9) de la gaine (2).

Selon un autre mode de réalisation, la gaine en matière synthétique est une gaine inversée (20) à glissière(s) (10). Ainsi, un étui tournant, tel qu'illustré à la figure 8, comprend une chemise métallique (5) emmanchée avantageusement à la partie supérieure d'une gaine inversée (20) à glissière (10), à l'intérieur de laquelle est montée mobile en translation, un curseur (3) destiné à recevoir un produit cosmétique, tandis qu'une enveloppe spiralée (4) est emmanchée sur la partie inférieure de la gaine inversée (20) à glissière (10). Plus précisément, la chemise métallique (5) est enchâsser dans un berceau localisé en partie supérieure de la gaine inversée (20) à glissière (10).

La gaine inversée (20) à glissière(s) (10) comprend en outre un moyen de butée supérieur (8) et un moyen de butée inférieur (9) faisant saillies vers l'extérieur, tandis que l'enveloppe spiralée (4) est retenue par ces derniers.

Selon le mode de réalisation précédent, la gaine inversée (20) à glissière(s) (10), permet d'entraîner le curseur (3) en translation axiale, lors de la rotation axiale de l'enveloppe spiralée (4).

Selon un autre mode de réalisation, la gaine en matière synthétique est un guide (21). Ainsi un étui tournant, tel qu'illustré à la figure 9, comprend une chemise métallique (5) emmanchée sur un guide (21). Ce dernier est emmanché sur la partie supérieure d'une pièce communément appelée noix (22) (ou nut en langue anglaise). Une partie inférieure d'un curseur (3), destiné à recevoir un produit cosmétique, à savoir une tige, est enchâssée dans une partie intérieure filetée de la noix (22). Le curseur (3) est entraîné en translation axiale à l'intérieur du guide (21) par la rotation de la noix (22).

## Revendications

1. Etui cosmétique tournant, destiné à recevoir un produit cosmétique, tel qu'un bâton de rouge à lèvres ou de crème labiale, comprenant une chemise métallique (5) emmanchée sur une gaine en matière synthétique, la chemise métallique (5) et la gaine en matière synthétique étant tenues mécaniquement par coopération de forme, à savoir, l'une des pièces comprend au moins un profil en saillie, tandis que l'autre comprend au moins un profil en creux, les profils en creux et en saillie étant agencés en correspondance, la chemise métallique (5) forme ledit au moins un profil en saillie, ledit au moins un profil en saillie étant un enfoncement (14) qui vient collaborer avec ledit au moins un profil en creux, ledit au moins un profil en creux étant une contre forme au niveau de la paroi de la gaine en matière synthétique, la contre forme et l'enfoncement (14) faisant saillie venant s'imbriquer en complémentarité, assurant un maintien mécanique de l'ensemble,
**caractérisé en ce que** l'enfoncement est réalisé par un procédé d'enfoncement, résultant en une découpe partielle de la paroi, l'enfoncement étant au moins ouvert vers le haut.

2. Etui cosmétique tournant, selon la revendication 1, **caractérisé en ce que** la gaine en matière synthétique est une enveloppe spiralée (4) comprenant au moins une rainure hélicoïdale (6) sur sa face intérieure.

3. Etui cosmétique tournant, selon la revendication 2, **caractérisé en ce qu'**il comprend une gaine (2) à glissière(s) (10) comprenant en partie supérieure, un moyen de butée supérieur (8) faisant saillie vers l'extérieur, dans laquelle est monté coulissant un curseur (3), destiné à recevoir ledit produit cosmétique, ledit curseur (3) est équipé d'au moins un ergot (7) engagé dans ladite glissière (10) et se prolongeant dans une rainure hélicoïdale (6) de l'enveloppe spiralée (4), cette dernière est emmanchée sur ladite gaine (2) et est retenue, en partie supérieure, par le moyen de butée supérieur (8).

4. Etui cosmétique tournant, selon la revendication 3, **caractérisé en ce que** l'enveloppe spiralée (4) comprend au moins une rainure hélicoïdale (6) correspondant à une première zone, qu'on qualifiera de zone négative (17), et une seconde zone qu'on qualifiera de zone positive (18), correspondant à la zone agencée entre deux portions de rainure hélicoïdale (6), tandis qu'au moins un profil en saillie est localisé en correspondance d'au moins une zone positive (18) de l'enveloppe spiralée (4).

5. Etui cosmétique tournant, selon l'une quelconque des revendications 1 à 4, **caractérisé en ce que** la gaine en matière synthétique est une gaine inversée (20) à glissière(s) comprenant une partie supérieure dans laquelle est enchâssée la chemise métallique (5), et une partie inférieure comprenant au moins une glissière (10).

6. Etui cosmétique tournant, selon la revendication 5, **caractérisé en ce que** la chemise métallique (5) est enchâssée dans un berceau localisé en partie supérieure de la gaine inversée (20) à glissière(s) (10).

7. Etui cosmétique tournant, selon la revendication 5 ou 6, **caractérisé en ce qu'**un curseur (3) destiné à recevoir ledit produit cosmétique, est enchâssé dans la gaine inversée (20) à glissière (10), tandis qu'une enveloppe spiralée (4) est emmanchée sur la partie inférieure de cette dernière.

8. Etui cosmétique tournant, selon la revendication 1, **caractérisé en ce que** la gaine en matière synthétique est un guide (21), comprenant une partie supérieure dans laquelle est emmanchée la chemise métallique (5), et une partie inférieure.

9. Etui cosmétique tournant, selon la revendication 8, **caractérisé en ce que** la partie inférieure du guide (21) est emmanchée sur la partie supérieure d'une pièce communément appelée noix (22), tandis qu'une partie inférieure d'un curseur (3) est une tige enchâssée dans une partie intérieure filetée de la noix (22).

## Patentansprüche

1. Drehbare Kosmetikdose, die dazu bestimmt ist, ein Kosmetikprodukt, wie einen Lippenstift oder Lippenbalsam, aufzunehmen, umfassend eine metallische Hülle (5), die in einen Mantel aus Kunststoff eingeschoben ist, wobei die metallische Hülle (5) und der Mantel aus Kunststoff mechanisch durch Formübereinstimmung gehalten werden, es umfasst nämlich mindestens eines der Teile ein vorstehendes Profil, während das andere mindestens ein Hohlprofil umfasst, wobei die hohlen und vorstehenden Profile in Übereinstimmung angeordnet sind, wobei die metallische Hülle (5) das mindestens eine vorstehende Profil bildet, wobei das mindestens eine vorstehende Profil eine Einsenkung (14) ist, die mit dem mindestens einen Hohlprofil zusammenwirkt, wobei das mindestens eine Hohlprofil eine Gegenform im Bereich der Wand des Mantels aus Kunststoff ist, wobei die Gegenform und die vorstehende Einsenkung (14) komplementär ineinandergreifen, wodurch der mechanische Halt der Einheit gewährleistet wird,
**dadurch gekennzeichnet, dass** die Einsenkung durch ein Einschneideverfahren hergestellt wird, das zu einem Teileinschnitt der Wand führt, wobei die Einsenkung zumindest nach oben offen ist.

2. Drehbare Kosmetikdose nach Anspruch 1, **dadurch gekennzeichnet, dass** der Mantel aus Kunststoff eine spiralförmige Hülle (4) ist, umfassend auf ihrer Innenseite mindestens eine Spiralnut (6).

3. Drehbare Kosmetikdose nach Anspruch 2, **dadurch gekennzeichnet, dass** sie einen Mantel (2) mit Gleitschiene(n) (10) aufweist, umfassend im oberen Teil ein oberes Anschlagmittel (8), das nach außen vorsteht, in dem ein Schieber (3) gleitend montiert ist, der dazu bestimmt ist, das Kosmetikprodukt aufzunehmen, wobei der Schieber (3) mit mindestens einem Haken (7) ausgestattet ist, der in die Gleitschiene (10) eingreift und sich in einer Spiralnut (6) der spiralförmigen Hülle (4) verlängert, wobei diese letztgenannte in den Mantel (2) eingeschoben ist und im oberen Teil durch das obere Anschlagmittel (8) gehalten wird.

4. Drehbare Kosmetikdose nach Anspruch 3, **dadurch gekennzeichnet, dass** die spiralförmige Hülle (4) mindestens eine Spiralnut (6) umfasst, entsprechend einer ersten Zone, die als Negativzone (17) bezeichnet wird, und einer zweiten Zone, die als Positivzone (18) bezeichnet wird, entsprechend der Zone, die zwischen zwei Spiralnutabschnitten (6) angeordnet ist, während mindestens ein vorstehendes Profil in Übereinstimmung mit mindestens einer positiven Zone (18) der spiralförmigen Hülle (4) angeordnet ist.

5. Drehbare Kosmetikdose nach einem der Ansprüche 1 bis 4, **dadurch gekennzeichnet, dass** der Mantel aus Kunststoff ein verkehrter Mantel (20) mit Gleitschiene(n) ist, umfassend einen oberen Teil, in den die metallische Hülle (5) eingeschoben ist, und einen unteren Teil, umfassend mindestens eine Gleitschiene (10).

6. Drehbar Kosmetikdose nach Anspruch 5, **dadurch gekennzeichnet, dass** die metallische Hülle (5) in eine Mulde eingeschoben ist, die im oberen Teil des verkehrten Mantels (20) mit Gleitschiene(n) (10) angeordnet ist.

7. Drehbare Kosmetikdose nach Anspruch 5 oder 6, **dadurch gekennzeichnet, dass** ein Scheiber (3), der dazu bestimmt ist, das Kosmetikprodukt aufzunehmen, in den verkehrten Mantel (20) mit Gleitschiene (10) eingeschoben ist, während eine spiralförmige Hülle (4) auf den unteren Teil dieses letztgenannten aufgeschoben ist.

8. Drehbare Kosmetikdose nach Anspruch 1, **dadurch gekennzeichnet, dass** der Mantel aus Kunststoff eine Führung (21) ist, umfassend einen oberen Teil, in den die metallische Hülle (5) eingeschoben ist, und einen unteren Teil.

9. Drehbare Kosmetikdose nach Anspruch 8, **dadurch gekennzeichnet, dass** der untere Teil der Führung (21) auf den oberen Teil eines gemeinhin Nuss (22) genannten Teils aufgeschoben ist, während ein unterer Teil eines Scheibers (3) eine Stange ist, die in einen unteren Gewindeteil der Nuss (22) eingeschoben ist.

## Claims

1. A rotating cosmetics case, intended to receive a cosmetics product, such as a stick of lipstick or lip cream, comprising a metal jacket (5) fitted on a sheath of synthetic material, the metal jacket (5) and the sheath of synthetic material being held mechanically in a form-fitting manner, that is, one of the parts comprises at least one protruding profile, while the other comprises at least one recessed profile, the recessed and protruding profiles being arranged correspondingly, the metal jacket (5) forms said at least one protrusion profile, said at least one protrusion profile being a recess (14) which collaborates with said at least one recessed profile, said at least one recessed profile being a counter form at level of the wall of the sheath of synthetic material, the counter form and the recess (14) producing a protrusion coming into a complimentary fitting, ensuring mechanical support of the assembly,
**characterized in that** the recess is realized by a recess process, resulting in a partial cutting of the sheath, the recess being at least open upwards.

2. A rotating cosmetics case according to claim 1, **characterized in that** the sheath of synthetic material is a spiral covering (4) comprising at least one spiral groove (6) on its inner surface.

3. A rotating cosmetics case according to claim 2, **characterized in that** it comprises a sheath (2) with slide (s) (10) comprising in the upper part, an upper stopping means (8) protruding outwardly, in which a slideable cursor (3) is mounted for receiving the said cosmetics product, the said cursor (3) is equipped with at least one lug (7) engaged in the said slide (10) and extending in a spiral groove (6) of the spiral covering (4), this latter is fitted on the said sheath (2) and is held, in the upper portion, by the upper stopping means (8).

4. A rotating cosmetics case, according to claim 3, **characterized in that** the spiral covering (4) comprises at least one spiral groove (6) corresponding to a first zone, which will be described as a negative zone (17), and a second zone that will be described as a positive zone (18), corresponding to the zone arranged between two spiral groove portions (6), while at least one protruding profile is located in correspondence to at least one positive zone (18) of the spiral covering (4).

5. A rotating cosmetics case, according to any one of Claims 1 to 4, **characterized in that** the sheath of synthetic material is an inverted sheath (20) with slide (s) comprising an upper portion in which is encased the metal jacket (5), and a lower portion comprising at least one slide (10).

6. A rotating cosmetics case, according to claim 5, **characterized in that** the metal jacket (5) is embedded in a cradle located in the upper portion of the inverted sheath (20) slide(s) (10).

7. A rotating cosmetics case, according to Claim 5 or 6, **characterized in that** a cursor (3) for receiving the said cosmetics product is encased in the inverted sheath (20) with a slide (10), while a spiral covering (4) is fitted on the lower portion of this latter.

8. A rotating cosmetics case, according to claim 1, **characterized in that** the synthetic sheath is a guide (21), comprising an upper portion in which is fitted the metal jacket (5), and a lower portion.

9. A rotating cosmetic case, according to claim 8, **characterized in that** the lower portion of the guide (21) is fitted on the upper portion of a part commonly called nut (22), while a lower portion of a nut (3) is a rod encased in a threaded inner portion of the nut (22).
